# EUROPÄISCHE PATENTSCHRIFT

(11) **EP 2 284 315 B1**
(45) Veröffentlichungstag und Bekanntmachung des Hinweises auf die Patenterteilung: **04.01.2012**
(21) Anmeldenummer: 10007598.5
(22) Anmeldetag: 22.07.2010
(51) Int. Cl.: D21H 23/48, B05C 5/00, B05C 5/02

(54) **Vorhang-Auftragswerk**
Curtain application device
Unité d'application de rideau

(30) Priorität: 10.08.2009 DE 102009036853
(43) Veröffentlichungstag der Anmeldung: 16.02.2011
(73) Patentinhaber: Andritz Küsters GmbH, 47805 Krefeld (DE)
(72) Erfinder: Davydenko, Eduard, Dr., 47929 Grefrath-Oedt (DE); Pesch, Andreas, 47799 Krefeld (DE)
(74) Vertreter: Sparing Röhl Henseler Patentanwälte European Patent Attorneys

(56) Entgegenhaltungen:
- EP-A1- 0 286 563
- WO-A1-92/22418

## Beschreibung

Die Erfindung betrifft ein Vorhang-Auftragswerk zum Abgeben von flüssigem oder pastösem Auftragsmedium in Form eines sich im Wesentlichen schwerkraftbedingt bewegenden Vorhangs oder Schleiers an einen bewegten Untergrund, insbesondere aus Papier oder Karton.

Aus EP 0 286 563 sowie aus DE 100 57 733 A1 ist bekannt, dass ein solches Vorhang-Auftragswerk eine Düsenkammer umfasst, der das Auftragsmedium über eine Zufuhrleitung zugeführt wird, und die das Auftragsmedium durch eine Austrittsöffnung als Vorhang bzw. Schleier abgibt. Das Vorhang-Auftragswerk befindet sich dabei in einem Abstand vom Untergrund, wodurch sich der Vorteil des kontaktlosen Auftragens ergibt.

Es ist schwierig, über die gesamte Arbeitsbreite einen gleichmäßig dicken Auftragsmedium-Vorhang zu erzielen, insbesondere je größer die Arbeitsbreite ist. Hohe Bahngeschwindigkeiten stellen eine weitere hohe Belastung für die Stabilität des Auftragsmedium-Vorhangs dar, da dieser beim Kontakt mit dem Untergrund aufgrund des Unterschieds zwischen der Geschwindigkeit kurz vor dem Auftreffen auf dem Untergrund und der Laufgeschwindigkeit des sich bewegenden Untergrundes gestreckt wird. Zur Erzielung eines qualitativ hochwertigen Auftragsergebnisses ist deshalb die Gleichmäßigkeit des Auftragsmedium-Vorhangs, mit der dieser die Austrittsöffnung der Abgabedüse verlässt, von großer Bedeutung. Dies gilt insbesondere dann, wenn das Auftragsmedium im Wesentlichen fertig dosiert auf den Untergrund gebracht werden soll, d.h. ein "1:1 "-Auftrag ist, und wenn zudem nur sehr geringe Mengen an Auftragsmedium auf den Untergrund aufgebracht werden sollen, d.h. geringes Strichgewicht.

Um eine möglichst homogene Verteilung bei einer großen Variation der Volumenströme und der Stoffparameter zu erreichen, ist zudem ein Verteilersystem mit zwei Kammern, die sogenannte Side-fed Dual Cavity Die, bekannt, vgl. Stephan F. Kistler, Peter M. Schweizer, Liquid Film Coating, Scientific principles and their technological implications, Chapman & Hall, New York 1997, S. 752 bis 767. Nach der Verteilung in einer ersten Verteilerkammer wird die Streichmasse durch einen ersten Verteilerkammerspalt in eine zweite Verteilerkammer geleitet. Der Verteilerkammerspalt muss einen hohen Strömungswiderstand erzeugen. Der daraus resultierende Druck in der ersten Verteilerkammer ist wesentlich größer als der transversale Druckverlust in Fließrichtung. Die Druckunterschiede in Strömungsrichtung der ersten Verteilerkammer sind im Vergleich zum Gesamtdruck in der ersten Verteilerkammer sehr gering. Die Druckverteilung und damit die Verteilung der Volumenstromdichte über den Verteilerkammerspalt sind dadurch annähernd gleichmäßig bei großen Variationen der Volumenströme und der Stoffparameter. Die restlichen Abweichungen werden in der zweiten Verteilerkammer ausgeglichen. Damit ein hoher Strömungswiderstand erzeugt wird, muss der Verteilerkammerspalt in kleinen Abmessungen hergestellt werden, die im Bereich von 200 bis 500 µm liegen. Die Volumenstromabweichungen über die Auslaufbreite dürfen einen Streubereich von 1 bis 2 % nicht überschreiten. Dafür müssen die flachen Teile, die den Verteilerkammerspalt bilden, mit einer Abweichung von der Parallelität in einem Bereich von ± 1 bis 3 µm gefertigt werden. Die Länge des Verteilerkammerspaltes beträgt üblicherweise 20 bis 40 mm. Der Fertigungsaufwand von flachen Teilen in solchen Dimensionen mit der geforderten Präzision, insbesondere bei großen Auslaufbreiten von 10 bis 12 m, ist sehr groß und mit erheblichen Kosten verbunden.

Aus DE 197 55 625 A1 ist ein Vorhang-Auftragswerk bekannt, bei dem der Düsenkörper aus zwei wandförmigen Teilen besteht, die eine der gewünschten Arbeitsbreite entsprechende Länge besitzen. In eine Längsseite eines der Teile ist eine Längsnut eingearbeitet, die nach dem Zusammenfügen der beiden Teile eine Verteilerkammer bildet. An die Verteilerkammer ist ein über die Arbeitsbreite sich erstreckender Austrittskanal angeschlossen, aus dem die Streichfarbe austritt. Um auf Papier- oder Kartonbahnen mit großer Breite auch geringe Mengen an Streichfarbe unter schwankenden Bedingungen, z.B. schwankender Viskosität oder sich ändernden Auftragsmengen, gleichmäßig über die Arbeitsbreite störungsfrei auftragen zu können, werden die Strömungsverhältnisse in der Verteilerkammer über die zugeführten Volumenströme beeinflusst. An die Verteilerkammer sind dazu mindestens zwei Zuführkanäle angeschlossen, die jeweils eine Einrichtung zur Einstellung des zugeführten Volumenstroms an Streichfarbe aufweisen. Bevorzugt werden Schlauchklemm- oder Membranventile für die Volumenstromeinstellung verwendet. Die Volumenströme eines jeden Zuführkanals werden also separat eingestellt. Für eine weitere Vergleichmäßigung ist zwischen der Verteilerkammer und dem Austrittskanal eine zweite Verteilerkammer angeordnet. Zwischen der dann ersten Verteilerkammer und der zweiten Verteilerkammer befindet sich ein zusätzlicher Strömungskanal. Nachteilig ist wiederum das Erfordernis zusätzlicher Stellglieder für die Querprofileinstellung. Der damit verbundene Kostenaufwand ist dementsprechend groß.

Zur Bildung eines Vorhangs kann eine Schlitzdüse oder eine Kaskadendüse verwendet werden. Bei einer Schlitzdüse, auch als Slot Die bezeichnet, eines einschichtigen Vorhang-Auftragswerks bildet sich der Vorhang unmittelbar am Austritt aus dem Düsenspalt. Vorhang-Auftragswerke mit einer Schlitzdüse sind beispielsweise aus DE-A1-197 16 647 bekannt.

Aufgabe der Erfindung ist es daher, ein Vorhang-Auftragswerk zu schaffen, das eine hohe Gleichmäßigkeit der Verteilung eines Auftragsmediums über eine Auslaufbreite gewährleistet und dabei kostengünstig herstellbar ist.

Diese Aufgabe wird durch die Merkmale des Anspruchs 1 gelöst.

Hierdurch wird ein Vorhang-Auftragswerk geschaffen, das ohne regeltechnischen Aufwand betrieben werden kann. Erfindungsgemäß wird ein Strömungsspalt ersetzt durch eine Vielzahl von Führungskanälen. Ein jeder Führungskanal umfasst einen Rohrabschnitt, der vorzugsweise ein Teil mit einem kreisförmigen Querschnitt ist, und eine in Strömungsrichtung anschließende Erweiterung der Kanalströmung, den sogenannten Diffusor des Führungskanals. Die Führungskanäle erzeugen einen annähernd gleichen Strömungswiderstand wie ein Strömungsspalt. Die strömungstechnischen Vorteile sind darin zu sehen, dass die Rohrabschnitte in Länge und Öffnungsweite anpassbar sind an eine in Ausgabebreite des Vorhangs sich verjüngende erste Verteilerkammer, wodurch im Wesentlichen gleiche Strömungswiderstände sichergestellt werden. Eine Vergleichmäßigung der Druck- und/oder Mengenverteilung des Auftragsmediums in Querrichtung des Auftragswerks wird so gewährleistet.

Vorzugsweise ersetzen die Vielzahl Führungskanäle einen Strömungsspalt zwischen zwei Verteilerkammern. Eine erste und eine zweite Verteilerkammer sind dann in Strömungsrichtung hintereinander angeordnet, und zwischen diesen erstreckt sich ein zusätzlicher Strömungsspalt, der erfindungsgemäß ersetzt ist durch eine Vielzahl Führungskanäle.

Die Rohrabschnitte der Führungskanäle sind vorzugsweise als Drehteile in einfacher Weise herstell- und einsetzbar. Aufwändige hochpräzise flache maschinenbreite bzw. ausgabebreite Teile können durch Drehteile ersetzt werden.

Weitere Ausgestaltungen der Erfindung sind der nachfolgenden Beschreibung und den Unteransprüchen zu entnehmen.

Die Erfindung wird nachstehend anhand der in den beigefügten Abbildungen dargestellten Ausführungsbeispiele näher erläutert.
Fig. 1 zeigt schematisch einen Schnitt eines Düsenkörpers eines Vorhang-Auftragswerks in Querrichtung des Auftragswerks nach dem Stand der Technik,
Fig. 2 zeigt eine Querschnittsansicht des Düsenkörpers gemäß Fig. 1,
Fig. 3 zeigt schematisch einen Schnitt eines Düsenkörpers eines Vorhang-Auftragswerks in Querrichtung des Auftragswerks nach der Erfindung,
Fig. 4 zeigt schematisch eine Querschnittsansicht des Düsenkörpers gemäß Fig. 3,
Fig. 5 zeigt den Ausschnitt Z gemäß Fig. 3 in vergrößerter Darstellung,
Fig. 6 zeigt den Ausschnitt Y gemäß Fig. 3 in vergrößerter Darstellung,
Fig. 7 zeigt den Ausschnitt W nach A-A gemäß Fig. 3 in vergrößerter Darstellung,
Fig. 8 zeigt schematisch Strömungslinien für einen Führungskanal,
Fig. 9 zeigt schematisch eine Querschnittsansicht des Düsenkörpers gemäß einem zweiten Ausführungsbeispiel.

Die Erfindung betrifft ein Vorhang-Auftragswerk zum Abgeben von Auftragsmedium in Form eines sich im Wesentlichen schwerkraftbedingt bewegenden Vorhangs an eine bewegte Papier- oder Kartonbahn.

Wie Fig. 1 und Fig. 2 zeigen, umfasst das Vorhang-Auftragswerk nach dem Stand der Technik dazu einen Düsenkörper, der eine erste, längs einer Aufgabebreite sich erstreckende Verteilerkammer 1 aufweist. Dieser Verteilerkammer 1 wird über mindestens eine Zufuhrleitung (nicht dargestellt) das Auftragsmedium zugeführt. Die Strömungsrichtung S des zuzuführenden Auftragsmediums kann von einem Ende der Verteilerkammer 1 her ausgehen, wie dies in Fig. 1 dargestellt ist. Der Düsenkörper umfasst ferner eine zweite Verteilerkammer 3, die das Auftragsmedium über einen Auslaufspalt 4 als Vorhang abgibt. Zwischen der ersten 1 und zweiten Verteilerkammer 3 ist ein zusätzlicher Strömungskanal 2 vorgesehen, der als Strömungsspalt ausgebildet ist. Die Strömungsrichtung S erfolgt senkrecht zur Querrichtung des Vorhang-Auftragswerks.

Die Länge Iₕ und die Höhe 2h des als Strömungsspalt ausgebildeten Strömungskanals bestimmen einen Strömungswiderstand, der in Querrichtung der Ausgabebreite im Wesentlichen gleich ist, da der Strömungsspalt ein durchgehender Raum ist. Vorraussetzung hierfür ist allerdings eine hohe Präzision hinsichtlich Parallelität der Strömungsspaltwände, damit die Spalthöhe 2h über die Spaltlänge Iₕ gleich bleibt. Die eingangs zum Stand der Technik dargelegten Probleme treten bei der Fertigung des Düsenkörpers auf, auch dann wenn dieser wie üblich aus zwei Hälften zusammengesetzt ist.

Wie Fig. 3 und Fig. 4 zeigen, unterscheidet sich das erfindungsgemäße Vorhang-Auftragswerk gemäß einem ersten Ausführungsbeispiel vom Stand der Technik dadurch, dass der zusätzliche Strömungskanal 2 zerlegt ist in eine Vielzahl einzelner Führungskanäle, die einlaufseitig und längs der Aufgabebreite mit zueinander beabstandeten Rohrabschnitten 2.1 an die erste Verteilerkammer 1 anschließen. Die Längen und Öffnungsweiten der Rohrabschnitte 2.1 sind zur Vergleichmäßigung des Strömungswiderstandes längs der Aufgabebreite wählbar. In Strömungsrichtung S gehen die Rohrabschnitte 2.1 jeweils in einen Diffusor 2.2 für ein auslaufseitiges Zusammenführen der Sektionsströme der Führungskanäle über. Zwischen die auslaufseitigen Enden der Diffusoren 2.2 der Führungskanäle und die zweite Verteilerkammer 4 kann noch eine restliche Teilhöhe des Strömungskanals 3 in Form eines maschinenbreiten Strömungsspaltes ausgebildet sein, um die einzelnen Sektionsströme aus den einzelnen Führungskanälen wieder zusammenzuführen, bevor der Eintritt in die zweite Verteilerkammer 4 erfolgt. Die zweite Verteilerkammer 4 gibt das Auftragsmedium über einen Auslaufspalt 5 als Vorhang ab. Die Führungskanäle sind vorzugsweise in einem Grundkörper 2.4 des Düsenkörpers angeordnet.

Die Führungskanäle mit Rohrabschnitt 2.1 und Diffusor 2.2 erstrecken sich von der ersten Verteilerkammer 1 senkrecht zur Querrichtung des Auftragswerks, d.h. vorzugsweise senkrecht zur Maschinenquerrichtung (CD) der bewegten Papier- oder Kartonbahn. Die Führungskanäle sind dazu vorzugsweise in einer Zeile angeordnet.

Die Strömungswiderstände der Führungskanäle längs der Ausgabebreite sind im Wesentlichen gleich und betragen mindestens 1 mWS (9,81 kPa). Die Rohrabschnitte 2.1 der Führungskanäle weisen vorzugsweise einen kreisförmigen Querschnitt auf. Wie Fig. 3 zeigt, kann die erste Verteilerkammer 1 über die Aufgabebreite keine gleiche Länge aufweisen. Bei einer Zuführung des Auftragsmediums von einem Ende her verjüngt sich die Verteilerkammer 1 zu dem diesem Aufgabeende gegenüberliegenden anderen Aufgabeende hin. Eine Vergleichmäßigung der Volumenströme wird hier verbessert, wenn die Längen Iᵣ und/oder die Durchmesser der Rohrabschnitte 2.1 und/oder die Abstände x zwischen jeweils zwei Führungskanälen entlang der Auslaufbreite unterschiedlich sind. Wie Fig. 3 zeigt, geht beispielsweise eine Verkürzung der Länge Iᵣ der Rohrabschnitte 2.1 einher mit einer Verkürzung der Länge der ersten Verteilerkammer 1. Die Anzahl der Führungskanäle pro Meter der Ausgabebreite bzw. Auslaufbreite ist wählbar. Vorzugsweise liegt die Anzahl der Führungskanäle im Bereich zwischen 10 und 33. Um Randströmungen entgegen zu wirken, ist es vorteilhaft, den Abstand x zwischen den Führungskanälen über die Auslaufbreite variabel zu gestalten.

Die Fig. 5 bis 7 zeigen bevorzugte Einzelheiten eines Führungskanals gemäß der Erfindung.

Wie Fig. 5 zeigt, sind die Rohrabschnitte 2.1 vorzugsweise als austauschbare Einsätze ausgebildet. Diese Einsätze können einlaufseitig eine Fase und/oder eine Rundung R.1 aufweisen.

Wie Fig. 6 zeigt, weisen die Führungskanäle im Bereich des Auslaufendes eine Stegbreite b ≤ 0,3 mm auf. Die Führungskanäle können zudem an dem jeweiligen Diffusor 2.2 abgerundete Auslaufenden aufweisen. Unter strömungstechnischen Aspekten ist es vorteilhaft, die Führungskanäle so zu gestalten, dass sie in ihrem Endbereich, in Strömungsrichtung S gesehen, ein stumpfes Ende mit einer Stegbreite unter 0,3 mm oder ein abgerundetes Ende aufweisen, um die Bildung von unerwünschten Wirbelablösungen an den Endkanten zu vermeiden.

Wie Fig. 7 zeigt, weisen die Diffusoren 2.2 vorzugsweise jeweils einlaufseitig einen kreisförmigen Querschnitt auf, der in einen rechteckigen Querschnitt am Austritt übergeht. Der Erweiterungswinkel β_{d} der die Strömung begrenzenden Wände der Diffusoren 2.2 liegen vorzugsweise unter 8°, um eine Rückströmung im Diffusor 2.2 zu vermeiden. Die Spalthöhe des kreisförmigen Rohrabschnitts 2.1 des Führungskanals ist mit 2r₀ und eine Spalthöhe des Diffusors 2.2 ist mit 2H bezeichnet. Es ist vorteilhaft, wenn der Diffusor 2.2 so gestaltet ist, dass eine Erweiterung der die Strömung begrenzenden Wände vorgesehen ist.

Fig. 8 zeigt eine schematische Darstellung der Strömungsverhältnisse in einem Führungskanal mit Rohrabschnitt 2.1 und Diffusor 2.2. Der Öffnungswinkel des Diffusors 2.2 ist mit α_{d} bezeichnet. Mit R ist ein radialer Abstand bezeichnet. Die maximale Strömungsgeschwindigkeit im Abstand R wird mit uₘₐₓ angegeben. Der Diffusor 2.2 ist vorzugsweise so gestaltet, dass die Geschwindigkeitsverteilung der Diffusorströmung eine hohe Symmetrie aufweist und eine Rückströmung vermieden wird. Aufgrund der hohen Viskosität der Streichmasse und verhältnismäßig geringer Geschwindigkeit handelt es sich dabei um eine divergente Jeffery-Hamel-Strömung. Der Winkel α_{d} ist vorzugsweise kleiner als 25°.

Der kritische Erweiterungswinkel α_{dk} der die Strömung begrenzenden Wände der Diffusor 2.2 kann nach der Gleichung $\frac{{α}_{dk}}{tan {α}_{dk}} \cdot \frac{3}{4} \cdot \frac{V ⁢ 2 ⁢ {b}_{0} ⁢ ρ}{μ} < 10.31$
bestimmt werden, wobei µ die Viskosität des Auftragsmediums, ρ die Dichte des Auftragsmediums, 2b₀=2r₀ und V der Volumenstrom pro Meter Auslaufbreite ist.

Die strömungsberührten Teile des Vorhang-Auftragswerks werden mechanisch und chemisch beansprucht. Vorteilhaft ist deshalb, die Führungskanäle bzw. die austauschbaren Einsätze 2.1 und den Grundkörper 2.4, in den die Diffusor 2.2 integriert sein können, aus nicht rostenden Stählen herzustellen, wie beispielsweise aus folgenden Werkstoffen wie Molybdänfreie Cr-Ni-Stähle, Molybdänhaltige Cr-Ni-Stähle oder ferritisch-austenistische Duplexstähle.

Alternativ kann der Grundkörper aus einem thermoplastischen Kunststoff bestehen. Um hohe Anforderungen an die Formstabilität, chemische Beständigkeit, Verhalten gegen Feuchtigkeit (Feuchtigkeitsaufnahme unter 1,5%), Maßhaltigkeit (geringe Quellung unter 0,1%) zu erfüllen, eignen sich die Hochleistungskunststoffe (amorph und teilkristallin) wie beispielsweise PEI, PEEK, PPSU, PTFE, PVDF, POM nach DIN EN ISO 1043-1 als Werkstoff zur Herstellung des Düsenkörpers, insbesondere des Grundkörpers 2.4.

Der erfindungsgemäß beschriebene Düsenkörper kann für ein Vorhangstreichen nach dem Slide-Type-Verfahren oder einem Slot-Type-Verfahren eingesetzt werden.

Fig. 9 zeigt ein zweites Ausführungsbeispiel des Vorhang-Auftragswerks zum Abgeben von Auftragsmedium. Der Düsenkörper weist hier nur eine erste, längs einer Aufgabebreite sich erstreckende Verteilerkammer 1 und einen Strömungskanal 2 auf, der das Auftragsmedium über den Auslaufspalt 5 als Vorhang abgibt. Der Strömungskanal 2 ist zerlegt in eine Vielzahl einzelner Führungskanäle, wie vorstehend zum ersten Ausführungsbeispiel beschrieben. Die vorstehenden Ausführungen gelten hier entsprechend.

## Patentansprüche

1. Vorhang-Auftragswerk zum Abgeben von Auftragsmedium in Form eines sich im Wesentlichen schwerkraftbedingt bewegenden Vorhangs an eine bewegte Papier- oder Kartonbahn umfassend einen Düsenkörper, der eine erste, längs einer Aufgabebreite sich erstreckende Verteilerkammer, der das Auftragsmedium über mindestens eine Zufuhrleitung zugeführt wird, und einen Strömungskanal, der das Auftragsmedium über einen Auslaufspalt als Vorhang abgibt, aufweist, **dadurch gekennzeichnet, dass** der Strömungskanal (2) zerlegt ist in eine Vielzahl einzelner Führungskanäle, die einlaufseitig und längs der Aufgabebreite mit zueinander beabstandeten Rohrabschnitten (2.1) an die erste Verteilerkammer (1) anschließen, wobei die Längen und Öffnungsweiten der Rohrabschnitte (2.1) zur Vergleichmäßigung des Strömungswiderstandes längs der Aufgabebreite wählbar sind, und in Strömungsrichtung (S) die Rohrabschnitte (2.1) jeweils in einen Diffusor (2.2) für ein auslaufseitiges Zusammenführen der Sektionsströme der Führungskanäle übergehen.

2. Vorhang-Auftragswerk nach Anspruch 1, **dadurch gekennzeichnet, dass** eine zweite Verteilerkammer (3), die das Auftragsmedium über den Auslaufspalt als Vorhang abgibt, vorgesehen ist, und der Strömungskanal (2) zwischen der ersten und der zweiten Verteilerkammer (3) angeordnet ist.

3. Vorhang-Auftragswerk nach Anspruch 1 oder 2, **dadurch gekennzeichnet, dass** die Führungskanäle sich senkrecht zur Querrichtung des Auftragswerks von der ersten Verteilerkammer (1) erstrecken.

4. Vorhang-Auftragswerk nach einem der Ansprüche 1 bis 3, **dadurch gekennzeichnet, dass** die Strömungswiderstände der Führungskanäle längs der Aufgabebreite im Wesentlichen gleich sind und mindestens 1 mWS betragen.

5. Vorhang-Auftragswerk nach einem der Ansprüche 1 bis 4, **dadurch gekennzeichnet, dass** die Führungskanäle in einer Zeile angeordnet sind.

6. Vorhang-Auftragswerk nach einem der Ansprüche 1 bis 5, **dadurch gekennzeichnet, dass** die Rohrabschnitte (2.1) der Führungskanäle einen kreisförmigen Querschnitt aufweisen.

7. Vorhang-Auftragswerk nach einem der Ansprüche 1 bis 6, **dadurch gekennzeichnet, dass** der Erweiterungswinkel (α_{d}) der die Strömung begrenzenden Wände der Diffusoren (2.2) unter 25° liegt.

8. Vorhang-Auftragswerk nach einem der Ansprüche 1 bis 7, **dadurch gekennzeichnet, dass** der Erweiterungswinkel (α_{d}) der die Strömung begrenzenden Wände des jeweiligen Diffusors (2.2) gewählt ist in Abhängigkeit von Volumenstrom, Dichte und dynamischer Viskosität des jeweiligen Auftragsmediums.

9. Vorhang-Auftragswerk nach einem der Ansprüche 1 bis 8, **dadurch gekennzeichnet, dass** die Diffusoren (2.2) jeweils einlaufseitig einen kreisförmigen Querschnitt aufweisen, der in einen rechteckigen Querschnitt am Austritt übergeht.

10. Vorhang-Auftragswerk nach einem der Ansprüche 1 bis 9, **dadurch gekennzeichnet, dass** die Längen und/oder die Durchmesser der Rohrabschnitte (2.1) und/oder die Abstände (x) zwischen den Führungskanälen über die Auslaufbreite unterschiedlich sind.

11. Vorhang-Auftragswerk nach einem der Ansprüche 1 bis 10, **dadurch gekennzeichnet, dass** die Rohrabschnitte (2.1) als austauschbare Einsätze ausgebildet sind.

12. Vorhang-Auftragswerk nach Anspruch 11, **dadurch gekennzeichnet, dass** die Einsätze einlaufseitig eine Fase und/oder Rundung (R.1) aufweisen.

13. Vorhang-Auftragswerk nach einem der Ansprüche 1 bis 12, **dadurch gekennzeichnet, dass** die Führungskanäle im Bereich des Auslaufendes der Diffusoren (2.2) eine Stegbreite ≤ 0,3 mm aufweisen.

14. Vorhang-Auftragswerk nach einem der Ansprüche 1 bis 13, **dadurch gekennzeichnet, dass** die Führungskanäle abgerundete Auslaufenden aufweisen.

15. Vorhang-Auftragswerk nach einem der Ansprüche 1 bis 14, **dadurch gekennzeichnet, dass** in Strömungsrichtung an die Führungskanäle eine maschinenbreite Kammer als ein Strömungsspalt (3) und danach eine zweite Verteilerkammer (4) anschließen.

## Claims

1. Curtain coater for discharging coating medium in the form of a curtain moving substantially under the force of gravity onto a moving paper or board web, comprising a hopper, which has a first distribution cavity extending along a discharge width, to which the coating medium is fed via at least one feed line, and a metering channel which discharges the coating medium via an outlet slot as a curtain, **characterized in that** the metering channel (2) is broken down into a large number of individual guide channels which, on the inlet side and along the discharge width, adjoin the first cavity (1) with pipe sections (2.1) spaced apart from one another, it being possible for the lengths and opening widths of the pipe sections (2.1) to be chosen in order to even out the flow resistance along the discharge width, and, in the flow direction (S), the pipe sections (2.1) in each case changing into a diffuser (2.2) for the sectional flows from the guide channels to be led together on the outlet side.

2. Curtain coater according to Claim 1, **characterized in that** a second cavity (3) is provided, which discharges the coating medium via the outlet slot as a curtain, and the metering channel (2) is arranged between the first cavity and the second cavity (3).

3. Curtain coater according to Claim 1 or 2, **characterized in that** the guide channels extend from the first cavity (1) at right angles to the cross flow direction of the coater.

4. Curtain coater according to one of Claims 1 to 3, **characterized in that** the flow resistances of the guide channels along the discharge width are substantially equal and are at least 1 mWC.

5. Curtain coater according to one of Claims 1 to 4, **characterized in that** the guide channels are arranged in a line.

6. Curtain coater according to one of Claims 1 to 5, **characterized in that** the pipe sections (2.1) of the guide channels have a circular cross section.

7. Curtain coater according to one of Claims 1 to 6, **characterized in that** the widening angle (α_{d}) of the walls of the diffusers (2.2) that bound the flow lie below 25°.

8. Curtain coater according to one of Claims 1 to 7, **characterized in that** the widening angle (α_{d}) of the walls of the respective diffuser (2.2) that bound the flow is chosen as a function of the volume flow, density and dynamic viscosity of the respective coating medium.

9. Curtain coater according to one of Claims 1 to 8, **characterized in that** the diffusers (2.2) have a circular cross section on the inlet side in each case, which changes to a rectangular cross section at the outlet.

10. Curtain coater according to one of Claims 1 to 9, **characterized in that** the lengths and/or the diameters of the pipe sections (2.1) and/or the distances (x) between the guide channels are different along the outlet width.

11. Curtain coater according to one of Claims 1 to 10, **characterized in that** the pipe sections (2.1) are formed as replaceable inserts.

12. Curtain coater according to Claim 11, **characterized in that** the inserts have a chamfer and/or a rounded portion (R.1) on their inlet side.

13. Curtain coater according to one of Claims 1 to 12, **characterized in that**, in the region of the outlet end of the diffuser (2.2), the guide channels have a top width ≤ 0,3 mm.

14. Curtain coater according to one of Claims 1 to 13, **characterized in that** the guide channels have rounded-off outlet ends.

15. Curtain coater according to one of Claims 1 to 14, **characterized in that**, in the flow direction, a machine-width chamber adjoins the guide channels as a metering slot (3) and, after that, a second cavity (4).

## Revendications

1. Dispositif d'enduction en rideau, pour distribuer un milieu d'enduction sous forme d'un rideau se déplaçant essentiellement sous l'effet de la force de pesanteur sur une bande de papier ou de carton en mouvement comprenant un corps de buse, qui présente une première chambre de distribution s'étendant le long d'une largeur de décharge, à laquelle est acheminé le milieu d'enduction par le biais d'au moins une conduite d'alimentation, et un canal d'écoulement qui distribue le milieu d'enduction sous forme de rideau par le biais d'une fente de sortie, **caractérisé en ce que** le canal d'écoulement (2) est divisé en une pluralité de canaux de guidage individuels, qui se raccordent à la première chambre de distribution (1), du côté de l'entrée et le long de la largeur de décharge, par des portions de tuyau espacées les unes des autres (2.1), les longueurs et les largeurs d'ouverture des portions de tuyau (2.1) pouvant être sélectionnées pour homogénéiser la résistance d'écoulement le long de la largeur de décharge, et les portions de tuyau (2.1) se prolongeant à chaque fois, dans la direction d'écoulement (S), par un diffuseur (2.2) pour réunir, du côté de la sortie, les flux séparés des canaux de guidage.

2. Dispositif d'enduction en rideau selon la revendication 1, **caractérisé en ce qu'**il est pourvu d'une deuxième chambre (3) de distribution qui distribue le fluide d'application par le biais d'une fente d'entrée sous forme de rideau, et que le canal de la d'écoulement (2) est disposé entre la première et la deuxième chambre (3) de distribution.

3. Dispositif d'enduction en rideau selon la revendication 1 ou la revendication 2, **caractérisé en ce que** les canaux de guidage s'étendent perpendiculairement à la direction transversale du dispositif depuis la première chambre (1) de distribution.

4. Dispositif d'enduction en rideau selon l'une des revendications 1 à 3, **caractérisé en ce que** les résistances à l'écoulement des canaux de guidage le long de l'ouverture d'alimentation sont sensiblement égales et s'élèvent au moins à 1 mCE.

5. Dispositif d'enduction en rideau selon l'une des revendications 1 à 4, **caractérisé en ce que** les canaux de guidage sont disposés en une ligne.

6. Dispositif d'enduction en rideau selon l'une des revendications 1 à 5, **caractérisé en ce que** les sections tubulaires (2.1) des canaux de guidage possèdent une section transversale circulaire.

7. Dispositif d'enduction en rideau selon l'une des revendications 1 à 6, **caractérisé en ce que** l'angle d'évasement (α_{d}) des parois des diffuseurs (2.2) délimitant l'écoulement est inférieur à 25°.

8. Dispositif d'enduction en rideau selon l'une des revendications 1 à 7, **caractérisé en ce que** l'angle d'évasement (α_{d}) des parois de chacun des diffuseurs (2.2) délimitant l'écoulement est choisi selon le débit volumique, la masse volumique, et la viscosité dynamique de chacune des substances à appliquer.

9. Dispositif d'enduction en rideau selon l'une des revendications 1 à 8, **caractérisé en ce que** les diffuseurs (2.2) possèdent chacun du côté entrée une section transversale circulaire qui se transforme à la sortie en une section rectangulaire.

10. Dispositif d'enduction en rideau selon l'une des revendications 1 à 9, **caractérisé en ce que** les longueurs et/ou les diamètres des sections tubulaires (2.1) et/ou les distances (x) entre les canaux de guidage au-dessus de l'ouverture de décharge sont différents.

11. Dispositif d'enduction en rideau selon l'une des revendications 1 à 10, **caractérisé en ce que** les sections tubulaires (2.1) se présentent sous forme d'inserts pouvant être changés.

12. Dispositif d'enduction en rideau selon la revendication 11, **caractérisé en ce que** les inserts, côté entrée, comportent un biseau et/ou un arrondi (R.1).

13. Dispositif d'enduction en rideau selon l'une des revendications 1 à 12, **caractérisé en ce que**, au niveau de la sortie des diffuseurs (2.2), les canaux de guidage comportent une largeur inférieure ou égale à 0,3 mm.

14. Dispositif d'enduction en rideau selon l'une des revendications 1 à 13, **caractérisé en ce que** les canaux de guidage comportent des sorties arrondies.

15. Dispositif d'enduction en rideau selon l'une des revendications 1 à 14, **caractérisé en ce qu'**une chambre de la largeur de la machine, jouant le rôle d'une fente (3) d'application, puis une deuxième chambre (4) de distribution sont reliées, dans le sens de l'écoulement, aux canaux de guidage.
